# EUROPÄISCHE PATENTSCHRIFT

(11) **EP 0 645 508 B1**
(45) Veröffentlichungstag und Bekanntmachung des Hinweises auf die Patenterteilung: **04.03.1998**
(21) Anmeldenummer: 94114998.1
(22) Anmeldetag: 23.09.1994
(51) Int. Cl.: E04G 1/15

(54) **Gerüstbelagbohle aus rechteckigem Schnittholz**
Scaffold platform made of square lumber
Plate-forme d'échafaudage en bois équarri

(30) Priorität: 25.09.1993 DE 4332705
(43) Veröffentlichungstag der Anmeldung: 29.03.1995
(73) Patentinhaber: GÜNTER RUX GMBH, 58135 Hagen (DE)
(72) Erfinder: Hiby, Walter, D-58135 Hagen (DE)
(74) Vertreter: Herrmann-Trentepohl, Werner, Dipl.-Ing.

(56) Entgegenhaltungen:
- DE-A- 4 304 710
- DE-U- 7 540 187
- DE-U- 9 102 737
- FR-A- 2 449 177
- GB-A- 154 017
- US-A- 1 801 904
- US-A- 3 306 397

## Beschreibung

Die Erfindung betrifft eine Gerüstbelagbohle aus rechteckigem Schnittholz gemäß dem Oberbegriff des Anspruches 1.

Gerüstbelagbohlen aus rechteckig zugeschnittenem Massivholz sind bei den Anwendern von Standgerüsten beliebt, weil sie einerseits bei ausreichender Lebensdauer relativ preiswerter als Gerüstbohlen aus anderen Werkstoffen, z. B. aus Stahl oder Aluminium sind und weil andererseits Holz eine vergleichsweise sichere Stand- und Stapelfläche bildet. Solche Gerüstbelagbohlen überspannen die Abstände zwischen senkrechten Gerüstleitern oder Vertikalrahmen von beispielsweise Stahlrohrgerüsten. Dabei dienen ausgewählte Sprossen- bzw. Rahmentraversen als Auflager für die Gerüstbelagbohlenenden. Sind diese Enden beschlagen, so wird in der Regel ein Formschluß in der Belagebene angestrebt, der z. B. durch Hakenpaare, welche die Traversen übergreifen, oder durch Zapfen auf den als Auflager benutzten Rahmentraversen gewährleistet werden kann, wobei im letztgenannten Fall in den Beschlägen Lochungen vorgesehen sind, in die die Zapfen eingreifen.

Die an die Sicherheit eines solchen Bohlenbelages zu stellenden Anforderungen haben bereits zur Vereinheitlichung der Bohlenbemessungen geführt. Hierbei geht man von Belastungsgruppen aus, die u. a. unterschiedliche Belastungen je nach Verwendungszweck vorsehen. Für das Anstreicherhandwerk sind aus diesem Grund niedrigere Lasten als für Maurer vorgesehen. Die Maximalbelastung hängt von dem Abstand der Auflager im Gerüst und von der zulässigen Durchbiegung ab, die sich bei Belastung des Bohlenbelages einstellt. Die Durchbiegung muß dabei auf einem relativ geringen Wert gehalten werden, weil größere Durchbiegungen an den Bohlenenden zu Stolperkanten führen und die sich hieraus ergebenden Gefahren für die Arbeitssicherheit nicht hingenommen werden können. Um die zulässige Durchbiegung in den vorgeschriebenen Grenzen zu halten, wird die Stärke der Bohle, d. h. der Abstand der ebenen Flächen ihrer Ober- und Unterseite in dem rechteckigen Bohlenquerschnitt vorgeschrieben. Das führt in der Praxis zu erheblichen Querschnitten und damit zu schweren und entsprechend unhandlichen Bohlen, wenn man eine bestimmte spezifische Belastung der Bohlenoberfläche erreichen will. Diese kann in der Größenordnung von ca. 200 kg/m² liegen, wenn die Stützweite ca. 3 m beträgt.

Es ist bereits bekannt (DE-U-75 40 187), zur Erhöhung der Belastbarkeit der Gerüstbelagbohle deren Querschnittsform aus dem Rechteckquerschnitt in eine statischen Erfordernissen Rechnung tragende Querschnittsgestaltung zu überführen. Diese Querschnittsgestaltung der Gerüstbelagbohle setzt voraus, daß die bei Belastung der Bohlenoberseite an der Bohlenunterseite auftretende Zugkräfte auf die zur Bewehrung vorgesehene Leisten übertragen und von diesen abgetragen werden. Das wird durch Befestigung eines mit Holz gefüllten Hüllprofils auf der Unterseite der aus Aluminium bestehenden Bohle erreicht, berücksichtigt aber nicht, daß neben den Verbesserungen der Statik die praktische Handhabung der Gerüstbelagbohle, verschlechtert wird, wenn wie vorgesehen die Bohlenenden verändert werden, weil dann so daß die Bohle nicht mehr ohne weiteres an die Stelle der bekannten Gerüstbelagbohlen in vorhandenen Gerüsten verwendet werden kann und die Stapelbarkeit der Bohlen nicht mehr gewährleistet ist.

Es ist auch bekannt (DE-A-43 04 710), aus Holz bestehende Profilleisten, die keine Baueinheit mit dem Schnittholz bilden, mit der Bohlenunterseite verleimen. Dann ergibt sich eine günstige Stapelbarkeit, da bei dieser die nach unten orientieren Profilflächen der Leisten flach ausgebildet sind und ergibt sich auch eine ausreichend große Auflagerfläche aus Holz auf dem Holz der Bohle an jeder Profilleiste mit dem Ergebnis einer sicheren Stapelung.

Die Erfindung gestattet es, den Bohlenkörper, d. h. den im wesentlichen unter Außerachtlassung der beschriebenen Leistenanordnung rechteckigen Querschnitt der Gerüstbelagbohle zur weiteren Verbesserung der Belastbarkeit heranzuziehen und auf einfache Weise den Belastungen Rechnung zu tragen.

Die Erfindung löst diese Aufgabe mit den Merkmalen des Anspruches 1. Weitere Merkmale der Erfindung ergeben sich aus den Unteransprüchen.

Erfindungsgemäß bilden die aus dem Schnittholz die aus dem Schnittholz bestehenden Leisten eine Baueinheit mit dem Bohlenkörper, da ihre Profiloberflächen mit der Bohlenoberseite fluchten.

Das Hüllprofil hat an sich schon eine große Biegesteifigkeit und Zugfestigkeit aufgrund seines hohen Widerstandsmomentes, das sich aus der Bildung einer Profilkammer und dem um diesen-verteilten Werkstoff ergibt. Die vollständige Ausfüllung der Profilkammer mit der Leiste die in der Symmetrieebene liegt in Verbindung mit den Befestigungsmitteln, die das Hüllprofil mit dem Leistenquerschnitt verbinden, führt zu einer Stabilisierung des Gesamtquerschnittes und zu einer Verbundwirkung, welche die Statik der Gerüstbohle erheblich verbessert. Das Hüllprofil aus einem gegenüber dem Leistenwerkstoff härteren, insbesondere metallischen Werkstoff besteht, wird die Beschädigungsgefahr beim Stapeln der Gerüstbohlen durch die von dem Hüllprofil gebildete Auflagefläche erheblich vermindert.

Als vorteilhaft hat sich auch herausgestellt, daß das Hüllprofil ein vergleichsweise einfaches, d. h. entweder handelsübliches oder aus eine Blechausschnitt abzukantendes z. B. U-Profil ist, welches die Leisten an mehreren Längsflächen überdeckt. Schließlich ist erfindungsgemäß nur die der Bohlenmitte zugeordnete Leiste mit Hüllprofil versehen, da erfahrungsgemäß die Hauptbelastung in der Bohlenmitte anzunehmen ist.

Wird die Gerüstbohle in der Bohlenmitte am meisten beansprucht, wie es in der Regel der Fall ist, kann sich eine Tendenz zur Verformung der Bohle quer zu ihrer Längserstreckung ergeben. Das führt dann dazu, dap außen angeordnete Leisten ausweichen und statisch nicht mehr voll belastet werden könne. Solche Nachteile vermeidet der Anspruch 7 mit dessen Merkmalen die Querstabilität der Bohle erheblich erhöht werden kann.

Die Einzelheiten, weitere Merkmale und andere Vorteile der Erfindung ergeben sich aus der Zeichnung; es zeigen
- Fig. 1: im Querschnitt eine Ausführungsform der Erfindung mit einer zusätzlichen Verstärkung des Querschnitts einer Leiste und
- Fig. 2: eine perspektivische Darstellung einer weiteren Ausführungsform, bei der die Unterseite der Gerüstbohle in abgebrochener Darstellung ohne Hüllprofil wiedergegeben ist.

Gemäß der Darstellung der Fig. 1 läßt sich ein Bohlenkörper 2 mit rechteckigem Querschnitt 3 aus Schnittholz von Leisten 14, 15 und 16 unterscheiden.

Diese Leisten verlaufen im wesentlichen über die Länge zwischen den Bohlenstirnseiten, welche die Enden der Bohlen bilden. Sie stehen aus der Ebene der flachen Unterseite 6 des Bohlenkörpers 2 vor. Sie dienen bei Abstützung der Bohlenenden auf einem nicht dargestellten Auflager des Gerüstes als Bewehrung gegen Durchbiegung unter der Bohlenbelastung, welche auf die Oberseite 7 der Bohle durch abgelegte Gegenstände oder das Gewicht der die größte Belagbohle betretenden Person aufgebracht wird. Die Leisten sind so angeordnet, dap sich eine Spiegelsymmetrie in Längsrichtung der Gerüstbelagbohlen ergibt. Im Ausführungsbeispiel der Fig. 1 befinden sich Leisten 14 und 16 an den Längskanten 8 bzw. 9 der dargestellten Gerüstbelagbohle.

Die Leisten dienen auch zur Abstützung der Gerüstbohle in einem Stapel aus mehreren senkrecht übereinander und horizontal liegenden Bohlen gleicher Ausbildung, d. h. von Bohlen, die nach dem Ausführungsbeispiel ausgebildet sind, das beispielsweise in der Zeichnung wiedergegeben ist.

Die Leisten des Ausführungsbeispiels nach Fig. 1 bestehen aus einem Vollprofil, das im wesentlichen rechteckig ist. Die Profilleisten Bohle sind form- und flächenidentisch. Ihr Profil ist allgemein mit 12 bezeichnet.

Der Bohlenkörper 2 besteht wie die Leisten aus Holz.

Gemäß der Fig. 1 sind drei Leisten 14 bis 16 vorgesehen, die mit dem Bohlenkörper dadurch eine Baueinheit bilden, daß sie mit Schnittholzleisten 17, 18 in der Weise verleimt sind, daß die Profiloberflächen 19 bis 21 der Leisten 14 bis 16 mit der Bohlenoberseite 7 fluchten.

Die aus Holz bestehenden Profilleisten sind mit dem Bohlenkörper 2 auf ihrer gesamten Länge verleimt.

Die zentralsymmetrische Anordnung folgt mit einer Mehrzahl von Leisten, wie sie anhand des Ausführungsbeispieles der Fig. 1 oben erläutert worden ist.

Alle Leisten besitzen infolge ihres rechteckigen Querschnittes eine ebene nach unten orientierte Profilfläche 26, wie sie am Beispiel der Leiste 14 dargestellt ist. Diese Profilflächen der Leisten 14 - 16 liegen in einer gemeinsamen Ebene, sind also miteinander ausgefluchtet und bilden die Auflagerfläche, mit der sich die Bohle in einem Bohlenstapel abstützt. Es ergibt sich hieraus eine sichere Auflage im Bohlenstapel, die ein Verkanten der Bohle im Stapel ausschließt. Die Gerüstbelagbohlenenden sind mit Beschlägen versehen. Bei dem Beschlag handelt es sich um einen aus Blech bestehenden Hohlkörper, der über das Bohlenende gestülpt wird und zur Herstellung des Formschlusses mit dem Auflager nach unten offene Hakenelemente aufweist. Im anderen Falle ist der U-förmige Beschlagkörper mit Lochungen versehen, welche auch den Bohlenkörper 2 durchsetzen und Dorne aufnehmen, die von den Auflagern des Gerüstes nach oben vorstehen.

Die Leisten enden vor den Innenkanten der Beschläge und sind dort zur Gewährleistung eines geeigneten Übergangs mit einer Hohlkehle versehen. An die Stelle der Hohlkehle kann auch eine einfache Abschrägung treten.

Bei der Ausführungsform nach Fig. 1 ist der aus der Bohle nach unten vorstehende Querschnitt 39 der in der Symmetrieebene liegenden Leiste 15 mit einem Hüllprofil 40 bewehrt. Dieses Hüllprofil ist ein aus Blech abgekantetes U-Profil und weist dementsprechend einen Profilsteg 41 und zwei parallele Profilflansche 42, 43 in Baueinheit auf. In bestimmten Abständen durchdringen Schraubnägel 44, 45 die Profilflansche 42, 43 und stecken im Querschnitt 39.

In der Ausführungsform nach Fig. 2, sind die Leisten 14 bis 16 durch mehrere Querriegel miteinander verbunden, von denen einer bei 52 in Fig. 9 dargestellt ist. Diese Querriegel bestehen aus einem Bandstahlabschnitt 53, der mit Hilfe von Schraubnägeln 54 bis 56 auf die Unterseiten 57 bis 59 der Leisten 14 bis 16 genagelt ist. Unter normalen Umständen schließt die Anordnung der Querriegel 52 eine Durchbiegung der Bohle in Querrichtung aus. Die Ausführung in Bandstahl führt zu einer flachen Unterseite'60 des Querriegels 52, welcher die Stapelbarkeit der Gerüstbohlen begünstigt.

## Patentansprüche

1. Gerüstbelagbohle (1) aus rechteckigem Schnittholz, welche im wesentlichen über ihre Länge aus ihrer flachen Unterseite vorstehende Profilleisten (14-16) in paralleler Anordnung aufweist, die bei Abstützung der vorzugsweise beschlagenen Bohlenenden im Gerüst als Bewehrung gegen Durchbiegung der belasteten Bohle (1) dienen, wobei die Profilleisten ein Vollprofil aus Holz aufweisen und zur Steigerung der Festigkeit ein Leistenhüllprofil vorgesehen ist, dadurch gekennzeichnet, daß die aus dem Schnittholz bestehenden Profilleisten (14 - 16) derart miteinander verleimt sind, daß die Profiloberflächen (19 - 21) der Leisten (14- 16) mit der Bohlenoberseite (7) fluchten und daß als Hüllprofil ein U-Profil (41 - 43) dient, welches den nach unten vorstehenden, viereckigen Leistenquerschnitt (39) der in der Symmetrieebene liegenden Profilleiste (15) auf drei aneinander anschließenden Seiten überdeckt, wobei die Profilleisten (14) derart angeordnet sind, daß sie zur Abstützung in einem Stapel aus mehreren, senkrecht übereinander und horizontal liegenden Bohlen (1) gleicher Ausbildung dienen.

2. Gerüstbelagbohle nach Anspruch 1, dadurch gekennzeichnet, daß drei Profilleisten (14 - 16) vorgesehen sind, die mit dem Bohlenkörper (2) dadurch eine Baueinheit bilden, daß sie mit Schnittholzleisten (17, 18) verleimt sind.

3. Gerüstbelagbohle nach einem der Ansprüche 1 oder 2, dadurch gekennzeichnet, daß die Profilleisten mit einer ihrer nach unten orientierten, ebenen Profilflächen (26a) miteinander ausgefluchtet sind und als Auflagerflächen im Stapel dienen.

4. Gerüstbohle nach einem der Ansprüche 1 bis 3, dadurch gekennzeichnet, daß die Enden der Profilleiste an den Beschlägen (31, 32) enden.

5. Gerüstbohle nach einem der Ansprüche 1 bis 4, dadurch gekennzeichnet, daß die Enden der Profilleisten (4, 5) an den Beschlägen (31, 32) eine Kehle (38) aufweisen.

6. Gerüstbohle nach einem der Ansprüche 1 bis 5, dadurch gekennzeichnet, daß die Profilleisten an den Längskanten (8, 9) des Bohlenkörpers (2) angebracht und drei über die Bohlenbreite verteilt angeordnete Profilleisten (14 - 16) vorgesehen sind.

7. Gerüstbohle nach einem der Ansprüche 1 bis 6, dadurch gekennzeichnet, daß die Profilleisten (14 - 16) durch einen oder mehrere im Abstand voneinander angebrachte Querriegel (53) miteinander verbunden sind.

## Claims

1. Scaffold plank (1) made of rectangular timber, which comprises profile strips (14 to 16) essentially protruding from their flat bottom surface over its length in parallel arrangement, which in supporting the preferably trussed plank ends in the scaffold serve as reinforcement against deflection of the loaded plank (1), the profile strips showing a solid profile of timber and a strip cover profile being provided for improvement of strength, characterized in that said profile strips (14 to 16) consisting of timber are glued to one another such that the profile surfaces (19 to 21) of said strips (14 to 16) are in line with the plank top side (7) and that an U-profile (41 to 43) serves as cover profile, said U-profile covering the quadrangular strip cross-sectional area (39) protruding downwardly, of said profile strip (15) located in the plane of symmetry on three subsequent, adjacent sides, said profile strips (14) being arranged such that they serve for support in a pile consisting of several planks (1) one being perpendicularly arranged on top of the other in horizontal direction, of identical design.

2. Scaffold plank as defined in claim 1, characterized in that three profile strips (14 to 16) are provided for, which form a structural unit with the plank body (2) in that they are glued with timber strips (17, 18).

3. Scaffold plank as defined in one of claims 1 or 2, characterized in that with one of its plane profile surfaces (26a) directed downwardly said profile strips are mutually aligned and serve as supporting surfaces.

4. Scaffold plank as defined in one of claims 1 to 3, characterized in that the ends of the profile strip end at the armatures (31, 32).

5. Scaffold plank as defined in one of claims 1 to 4, characterized in that the ends of said profile strips (4, 5) comprise a chamfering (38) on the armatures (31, 32).

6. Scaffold plank as defined in one of claims 1 to 5, characterized in that said profile strips are mounted on the long edges (8, 9) of said plank body (2) and three profile strips (14 to 19) spaced over the plank width are provided for.

7. Scaffold plank as defined in one of claims 1 to 6, characterized in that said profile strips (14 to 16) are mutually connected by one or several cross brackets (53) spaced from one another.

## Revendications

1. Planche d'échafaudage (1) en bois rectangulaire de sciage, montrant de listeaux profilés (14 à 16) essentiellement saillant de son plat inférieur hors de sa longueur en disposition parallèle, lesquels en supportant les extrémités de la planche de préférence ferrées dans l'échafaudage servent de renforcement contre la flexion de la planche chargée (1), les listeaux profilés montrant un profil entièrement en bois de sciage et un profil enveloppant les listeaux, prévu afin d'augmenter la solidité, caractérisée en ce que lesdits listeaux profilés (14 à 16) en bois de sciage sont collés l'un avec l'autre de manière que les surfaces de profil (19 à 21) desdits listeaux (14 à 16) sont alignées avec la superficie de planche (7) et qu'un profil en U (41 à 43) sert de profil enveloppant, ledit profil en U recouvrant la superficie de la section de listeaux rectangulaires (39) saillant vers le bas, desdits listeaux profilés (15) arrangés dans le plan de symétrie à trois faces suivantes, lesdits listeaux profilés (14) étant arrangés de tel manière qu'ils servent d'appui dans une pile de plusieurs planches (1) de même construction, arrangées l'une sur l'autre perpendiculairement en direction horizontale.

2. Planche d'échafaudage selon la revendication 1, caractérisée en ce que trois listeaux profilés (14 à 16) sont prévus, créant une unité structurelle avec le corps de planche (2) dans lequel ils sont collés par listeaux (17, 18) en bois de sciage.

3. Planche d'échafaudage selon une des revendications 1 ou 2, caractérisée en ce qu'avec une des faces de profil planes (26a) orientée vers le bas, les listeaux profilés sont alignés l'un avec l'autre et servent de faces d'appui.

4. Planche d'échafaudage selon une des revendications 1 à 3, caractérisée en ce que les extrémités des listeaux profilés finissent aux armatures (31, 32).

5. Planche d'échafaudage selon une des revendications 1 à 4, caractérisée en ce que les extrémités des listeaux profilés (4, 5) montrent un creusure (38) aux armatures (31, 32).

6. Planche d'échafaudage selon une des revendications 1 à 5, caractérisée en ce que les listeaux profilés sont fixés aux arêtes longitudinales (8, 9) du corps de planche (2) et que trois listeaux profilés (14 à 19) distribués sur la largeur de la planche sont prévus.

7. Planche d'échafaudage selon une des revendications 1 à 6, caractérisée en ce que les listeaux profilés (14 à 16) sont raccordés l'un avec l'autre par une ou plusieurs entretoises (53) arrangées de distance en distance.
